# EUROPÄISCHE PATENTSCHRIFT

(11) **EP 0 045 528 B1**
(45) Veröffentlichungstag und Bekanntmachung des Hinweises auf die Patenterteilung: **02.05.1985**
(21) Anmeldenummer: 81200085.9
(22) Anmeldetag: 23.01.1981
(51) Int. Cl.: B21D 22/16

(54) **Drückbank**
Spinning lathe
Machine à repoussage

(30) Priorität: 05.08.1980 DE 8020954 U
(43) Veröffentlichungstag der Anmeldung: 10.02.1982
(73) Patentinhaber: Th. Kieserling & Albrecht GmbH & Co., D-5650 Solingen 1 (DE)
(72) Erfinder: Korte, Helmut, San Pedro California 90732 (US)

## Beschreibung

Die Erfindung bezieht sich auf eine Drückmaschine gemäss dem Oberbegriff von Anspruch 1. Drückmaschinen der hier angesprochenen Art werden benutzt, um rotationssymmetrische Teile, wie z.B. Kessel, Töpfe, aber auch Automobilfelgen herzustellen, wobei die Umformung mit mehreren Drückrollen bei rotierendem Werkstück erfolgt.

Bei derartigen Drückmaschinen leidet mit zunehmender Automatisierung die Zugänglichkeit zu der eigentlichen Bearbeitungszone. Auch durch eine Steigerung der Anzahl der Supporte und Drückrollen kann der Arbeitsbereich der Maschine schlechter erreicht werden. Wenn sich die Supporte zudem noch in zwei oder mehr Querebenen zur Drehachse des rotierenden Werkstücks befinden, kann der Arbeitsraum für den Bedienungsmann völlig unzugänglich werden. Eine Erhöhung der Anzahl der Supporte bzw. der Drückrollen ist jedoch im Interesse einer Leistungssteigerung der Drückmaschinen wünschenswert. Ein von allen Seiten durch Spindelstock, Reitstock und Supporte zugebauter Arbeitsraum macht eine Beschickung der Maschine von oben notwendig.

Ein Vorschlag zur Beschickung einer Drückmaschine von oben ist aus der DE-OS 1 916 406 bekannt. Magazinierte Werkstücke sind oberhalb des Spindelstockes angeordnet. Ein gesonderter Einhebemechanismus bringt die Werkstücke in den Bereich der Arbeitsspindel und der Drückrollen. Magazin und Einhebevorrichtung zusammen bilden eine Zuführvorrichtung. Drückrollen sind dort offenbar aus darstellerischen Gründen nicht gezeigt, ihre Anordnung ist jedoch seitlich neben Spindel und damit fluchtendem Reitstock anzunehmen. Unklar ist, ob es sich um eine Ein- oder Mehrrollendrückmaschine handelt. Die Reitstockpinole ist zumindest teilweise mitlaufend und in Richtung der Arbeitsspindel zum Spannen der Werkstücke zwischen einer Arbeitsstellung und einer zurückgezogenen Endstellung in der die Maschine be- und entladen wird, verschiebbar.

Die DE-OS 1 916 406 zeigt somit mit Ausnahme der Anordnung der Supporte alle im Oberbegriff des Anspruchs 1 aufgeführten Merkmale.

Nachteilig bei dieser Lösung ist, dass die Einbringung und exakte Einspannung grösserer Werkstücke aufgrund des Weges über den Spindelkasten schwierig ist, da der Sitz der einzelnen Werkstücke im Arbeitsraum nicht mehr kontrollierbar ist. Nachteilig ist diese Lösung auch bei Werkstücken, die nicht magaziniert werden können. Schliesslich ist in dieser Lösung nicht dargestellt, wie die fertigen Werkstücke wieder aus der Maschine ausgebracht werden.

Schwenkbare Reitstöcke sind bei anderen Maschinengattungen, z.B. bei sogenannten Revolverdrehbänken bekannt. Das Problem der Zugänglichkeit des Arbeitsbereiches stellt sich jedoch dort nicht in dem bei der Erfindung vorlie-genden Masse, weil der für die Drehwerkzeuge benötigte Raum kleiner ist als der für die Rollen einer Drückmaschine. Regelmässig ist dort ein direktes Herausschwenken der Werkstücke möglich.

Der Erfindung liegt als Aufgabe die Vermeidung der vorerwähnten Nachteile und die Verbesserung der Leistungsfähigkeit einer Drückmaschinenart nach der DE-OS 1 916 406 zugrunde, wobei die bei Verwendung mehrerer Druckrollensupporte erschwerte Beschickung verbessert werden soll.

Diese Aufgabe wird erfindungsgemäss durch die Merkmale nach dem Anspruch 1 gelöst. Die erfindungsgemässe Schwenkbarkeit muss 90° oder mehr betragen. Bei der bevorzugt vorgesehenen vertikalen Anordnung der Schwenkachse des Reitstockes erweist sich ein Schwenkbereich von 120 bis 180° als die für die Praxis günstigste Lösung. Zum Be- und Entladen wird der Reitstock mit seiner Pinole auf dem Maschinenbett längsverschoben und somit aus dem Bereich der Supporte herausgezogen und nacheinander oder überlappend damit an die Peripherie der Drückmaschine geschwenkt. Dort wird das fertige Werkstück von der Pinole abgenommen, ein neues Werkstück auf die Pinole gesetzt und mit dieser zurückgeschwenkt. Durch das Herausschwenken der Pinole mit dem darauf gesteckten Werkstück wird die Gefahr für den Bedienungsmann durch rotierende Teile der Maschine verletzt zu werden, herabgesetzt, da sein Betätigungsfeld in sicherer Entfernung von der Spindel und den Werkzeugen ist. In der Be- und Entladephase ist die Pinole sowohl für den Bedienungsmann als auch für weitere Automatisierungseinrichtungen gut zugänglich. Durch die bessere Zugänglichkeit wird das Beladen der Maschine einfacher, da auf einen Blick erkennbar ist, ob das Werkstück richtig auf der Pinole sitzt; zudem kann die Beschickung der freien Pinole von der Seite her schneller erfolgen als die Beschickung mit einem Kran.

Bei senkrechter Anordnung der Schwenkachse und bei Verwendung einer Vielzahl von Supporten kann ein grosser translatorischer Verfahrweg angezeigt sein, um den Arbeitsbereich der Maschine zu verlassen, ohne den für das Schwenken der Reitstocks notwendigen seitlichen Platzbedarf im Arbeitsbereich der Drückmaschine zu erfordern. Entscheidend für den erfindungsgemässen Erfolg ist, dass die Reitstockpinole abwechselnd der Arbeitsspindel und der Peripherie der Drückmaschine zugewendet werden kann.

Bevorzugt kann nach Anspruch 2 vorgesehen sein, dass 2 Pinolen an einem oder zwei Reitstökken wechselweise zum Einsatz kommen. Diese beiden Pinolen werden auf einem gemeinsamen Träger angebracht, der auf dem in Richtung der Spindelachse verfahrbaren Reitstockschlitten schwenkbar gelagert ist. Die beiden Pinolen sind in Arbeits- bzw. Ladestellung vorzugsweise beide fluchtend mit der Spindelachse angeordnet. Die Spindelachse der Drückmaschine und die Schwenkachse ihres Reitstocks bzw. der daran angeordneten Pinolen liegen in einer Ebene.

Eine weitere Ausgestaltung der Erfindung ist in Anspruch 3 wiedergegeben. Bei der bevorzugten Verwendung von 2 Reitstöcken bzw. Pinolen sind diese um 180° versetzt auf dem schwenkbaren Träger des Reitstocks angeordnet. 3 Pinolen auf dem Träger sind entsprechend um jeweils 120° versetzt angeordnet. Bei einer Verwendung von drei gemeinsam schwenkbaren Pinolen können die Be- und Entladestation getrennt werden. Besonders bei kurzen Arbeitszeiten, können drei Pinolen vorteilhaft sein. Während die Maschine arbeitet und die erste Pinole das Werkstück gegen die Spindel drückt, wird das gerade fertige Werkstück von der zweiten Pinole abgenommen und zur gleichen Zeit wird ein neues Werkstück auf die dritte Pinole aufgesteckt. Eine Verwendung von drei Pinolen hat zudem den Vorteil, dass die Be-und Entladestationen stets zwischen dem Maschinenbett selbst und den Supporten angeordnet sind.

Zur Verkürzung der Rüstzeiten ist eine schnelle Schwenkbarkeit der Pinolen mit den darauf angeordneten Werkstücken wünschenswert. Um bei einer schnellen Bewegung von Pinole und Werkstück ein Herausschleudern des Werkstücks zu vermeiden, wobei diese Gefahr insbesondere bei der Schwenkbewegung besteht, ist die Ausgestaltung der Erfindung nach Anspruch 4 vorgesehen.

Da beim Drückvorgang meistens von einer gelochten Ronde bzw. von einem gelochten Werkstück ausgegangen wird, ist bevorzugt die Ausgestaltung der Erfindung nach Anspruch 5 vorgesehen. Dabei finden in erster Linie Greifer Anwendung, die das Werkstück wie ein Rohrexpander zentrisch spannen. Zusätzlich können an den Enden der Greifer Haken vorgesehen sein, die das Werkstück formschlüssig an der Pinole halten.

Eine weitere Ausgestaltung der Erfindung ist im Anspruch 6 wiedergegeben. Bei unterschiedlich grossen Werkstücken verschiebt sich der frühestmögliche Beginn der Drehbewegung, da grosse Werkstücke weiter aus dem Arbeitsbereich der Maschine herausgezogen werden müssen, bevor sie mit der Pinole geschwenkt werden können. Diesem Umstand trägt die Ausgestaltung der Erfindung nach Anspruch 6 im besonderen Masse Rechnung.

Die Weiterbildung der Erfindung nach Anspruch 7 berücksichtigt insbesondere die ungewöhnlich hohen Kräfte zum Spannen und Drücken der Werkstücke. Bezüglich des Verschleissverhaltens, der geforderten Präzision und der aus den grossen Kräften resultierenden Beanspruchung ist diese Lösung der erfindungsgemässen Schwenkbarkeit des Reitstockes bzw. seiner Pinolen angepasst.

Die verbesserte Zugänglichkeit, die sich vor allem darin äussert, dass das fertige Werkstück frei zu einer Seite abgezogen werden kann, bietet die Möglichkeit, auch solche Werkstücke schnell zu be- und entladen, die den kleinsten Durchmesser in oder in der Nähe ihrer Längsmitte haben.

Hierbei findet erfindungsgemäss die Ausgestaltung entsprechend Anspruch 8 Anwendung. Von Vorteil ist es hierbei, dass das fertige Werkstück nicht zwischen 2 Werkzeugen herausgenommen werden muss.

Das mit Anspruch 9 verfolgte Merkmal erleichtert die Verwendung einer robusten, formschlüssigen Verbindung des oberen Teils des Reitstocks mit dem darunter angeordneten schlittenartigen Reitstockabschnitt. Bei der Absetzbewegung des schwenkbaren Teils des Reitstocks greifen die Stirnverzahnungen der beiden Reitstockteile ineinander und bilden zusammen einen Reitstock mit besonderer Steifigkeit.

Die Erfindung wird im einzelnen anhand der in der Zeichnung dargestellten bevorzugten Ausführungsbeispiele erläutert. Dabei zeigen:
Fig. 1: Eine Drückmaschine mit 2 Pinolen auf einem schwenkbaren Reitstock.
Fig. 2: Eine Drückmaschine mit 3 Pinolen auf einem schwenkbaren Reitstock.
Fig. 3: Ein aufgeschnittenes Getriebe zu dem Reitstock aus Fig. 1 im vergrösserten Massstab.
Fig. 4: Einen Ausschnitt aus einer Pinole aus Fig.3 mit pinolenseitigen Mitteln zum Spannen und Greifen des Werkstücks gemäss Linie IV/IV in Fig. 3. (Vergrösserter Massstab).
Fig. 5: Eine Seitenansicht aus Fig. 3 entsprechend Linie V/V.

Die in Fig. 1 dargestellte Drückmaschine (1) besteht aus einem Maschinenbett (11), auf dem ein Spindelstock (6), ein Reitstock (8) und vier Supporten (2, 3, 4 und 5) angeordnet sind. Die Drückmaschine hat einen Antrieb (28) für die Hauptspindel (38) im Spindelkasten (6). Die Antriebe für die Supporte sind nicht dargestellt. An der Spindel ist ein kegelförmiges Werkzeug (29) befestigt. Zwischen diesem und der Pinole (9) am Reitstock (8) ist in Spannrichtung der Spindelachse (7) ein teilweise bereits bearbeitetes Werkstück (39) eingespannt. Dieses Werkstück wird von 4 Drückrollen (40, 41, 42, 43), die in verschiedenen Ebenen arbeiten, spanlos verformt. Der Reitstock (8) ist in Richtung des Pfeiles (44) verfahrbar und in Richtung des Pfeiles (45) um jeweils 180° schwenkbar. Der Reitstock hat neben der Pinole (9) in einer Flucht mit der Spindelachse (7) eine zweite Pinole (12). Die Pinole (9) ist in Arbeitsstellung (10), die Pinole (12) ist in Be- bzw. Entladestellung. In der Ladestellung befindet sich die Pinole (12) an der Peripherie der Maschine (1) bzw. des Maschinenbettes (11). Die Schwenkachse des Reitstocks und die Spindelachsen (7), sowie die Pinolenachsen liegen in einer Ebene, die senkrecht durch die Zeichenebene von Fig. 1 geht.

In Abhängigkeit von der Grösse der Werkstükke, von der daran vorzunehmenden Bearbeitung und von den baulichen Abmessungen der Drückmaschine kann die Ausführung der Drückmaschine entsprechend der Darstellung von Fig. 2 mit 3 Pinolen (13, 14, 15) vorgesehen sein, wobei diese gemeinsam auf dem Reitstock (16) angeordnet sind. Bei kurzen Arbeitszeiten bietet diese Ausführung den Vorteil, dass Be- und Entladen an verschiedenen Stellen gleichzeitig erfolgen können. Dadurch wird die Rüstzeit pro Werkstück gesenkt. Die Pinole (14) befindet sich in der Entladestellung und zeigt ein schon fertiges Werkstück (46). Auf die Pinole (15) ist bereits eine neue Ronde (47) aufgespannt, die beim nächsten Arbeitstakt in den Arbeitsraum (48) der Maschine eingeschwenkt wird. Der Bedienungsmann kann, soweit eine Beschickung und Entladung von Hand vorgesehen ist, diese Arbeiten an der Peripherie der Maschine ausführen. Desgleichen ist eine automatische Beschickung bei der gezeigten Anordnung der Pinolen (14, 15) durch die gute Zugänglichkeit der Be- und Entladestationen unschwer möglich. Die Besonderheit der Erfindung an einer Drückmaschine ist darin zu sehen, dass bei der gewählten Zwei- und Dreiteilung der Schwenkbewegung des Reitstocks auch der Platzbedarf für die seitlich angeordneten Supporte überbrückt werden kann.

Die Schwenkung des Reitstocks verlangt eine besondere, in Fig. 3 dargestellte Schwenk- und Arretiereinrichtung, damit die nötigen Toleranzen bei der lagemässigen Fixierung des Werkstücks unter Berücksichtigung der hohen zu übertragenden Kräfte sicher vorgenommen werden kann.

Der Reitstock in Fig. 3 besteht aus einem schwenkbaren Oberteil (47), das an seiner Bodenfläche eine Stirnverzahnung (31) aufweist und mit einem grossen zentrischen hülsenförmigen Zapfen (48) in das Unterteil (49) des Reitstocks (8) eingreift. Unten an dem Zapfen ist ein axial auf der Hülse verschiebbares Schneckenrad (37), das mit einer Schnecke (34) im Eingriff steht, vorgesehen. Diese ist im nicht schwenkbaren Unterteil (49) des Reitstocks (8) in Lagerböcken (35, 36) gehalten. Die Schnecke wird von einem Motor (22) angetrieben. Das schwenkbare Oberteil (47) des Reitstocks wird zum Wechseln der Schwenklage von einem doppeltwirkenden Zylinder (33) angehoben und dann von der Schwenkeinrichtung (22, 34, 37) um 180° gewendet. Nach Abschluss dieser Wandung wird das Oberteil (47) von dem doppelt wirkenden Zylinder (37) gegen das nicht schwenkbare Unterteil (49) gezogen. Durch die vielen von der Stirnverzahnung (31) gebildeten Anschläge (24) ist eine dauerhafte, präzise Lagerung der Pinolen gewährleistet.

Vor dem eigentlichen Schwenkvorgang wird der Reitstock (8) von dem Zylinder (23) auf dem Maschinenbett (11) gleitend vom Arbeitsraum entsprechend Pfeil (50) wegbewegt und sobald eine ausreichende Schwenkbarkeit ohne Behinderung durch die Supporte gegeben ist, erfolgt die Schwenkbewegung, nach deren Abschluss der Reitstock wieder zurückfährt. Das fertige Werkstück (51) kann jetzt abgenommen werden, während die neue Ronde (52) bereits bearbeitet wird.

In Fig. 3 ist die Anordnung von Teilwerkzeugen an den Pinolen gezeigt, wie sie nach der Erfindung, bei Herstellung von Fahrzeugrädern vorgesehen ist.

Fig. 4 zeigt, wie ein Werkstück (53) in der Pinole befestigt ist, um ein Wegschleudern bei der Schwenkbewegung bzw. bei der translatorischen Bewegung zu vermeiden. An der umlaufenden Pinole (9) ist eine Spanneinrichtung (54) vorgesehen, die das Werkstück (53) an dieser festhält und ausrichtet. Spannung und Ausrichtung erfolgen durch Greifer (17, 18), die das Werkstück, im gezeigten Falle eine Ronde mit zentrischer Bohrung (64), durchgreifen und mit ihren Spannflächen (20, 21) nach aussen in der Bohrung (64) der Ronde spannen.

Die Hebel (20, 21) haben abgeschrägte Rücken (55, 56), die von einem axial beweglichen Konus (57) radial gesteuert werden. Die Spreizbewegung erfolgt durch Federn (58), die Öffnungsbewegung geschieht durch einen axial beweglichen Stössel (59), der in Verbindung mit in radialer Richtung auf die Greifer wirkenden Federn (60, 61) die Greifer zusammenrücken lässt und somit ein Wechseln des Werkstücks (53) erlaubt. An den Greifern (17, 18) sind Haken (62, 63), die das Werkstück (53) durch dessen Bohrung (64) hintergreifen, vorgesehen.

Die Spanneinrichtung (54) ist in ein an der Pinole (9) befestigtes Teilwerkzeug (27) eingebaut. Das Werkzeug läuft mit der Pinole (9) um.

## Patentansprüche

1. Drückmaschine (1), die die folgenden Merkmale beinhaltet:
a) mehrere Supporte (2 ... 5),
b) einen Spindelstock (6) und mindestens einen Reitstock (8),
c) der Reitstock weist mindestens eine mitlaufende Pinole (9, 12-15) auf, die in Achsrichtung zwischen zwei Stellungen verfahrbar ist, wobei eine Endstellung der Pinole die Arbeitsstellung bildet und in der anderen Endstellung die Drückmaschine be- und entladen wird,
d) die Supporte, der Spindelstock und der Reitstock sind gemeinsam auf einem Maschinenbett angeordnet
e) eine Zuführvorrichtung für die Werkstücke gekennzeichnet durch die folgenden Merkmale:
f) der Reitstock (8) ist geteilt (47, 49), wobei der Teil (47) zur Pinolenlagerung schwenkbar in dem anderen Teil (49) gelagert ist,
g) der Reitstock (8) ist auf dem Maschinenbett (11) durch eine Steuereinrichtung verfahrbar.
h) der schwenkbare Teil (47) des Reitstocks ist als Zuführeinrichtung ausgebildet.

2. Drückmaschine nach Anspruch 1, gekennzeichnet durch das folgende Merkmal:
i) zwei (9, 12) oder mehrere Pinolen (13, 14, 15), die an einem oder zwei Reitstöcken angebracht sind.

3. Drückmaschine nach Anspruch 2, gekennzeichnet durch das folgende Merkmal:
j) die Pinolen (13, 14, 15) sind sternförmig auf dem Reitstock (16) angeordnet.

4. Drückmaschine nach Anspruch 1 und 2, gekennzeichnet durch das folgende Merkmal:
k) an jeder mitlaufenden Pinole (9) ist mindestens ein Greifer (17, 18) für das Werkstück angeordnet.

5. Drückmaschine nach Anspruch 1, gekennzeichnet durch das folgende Merkmal:
I) die Greifer (17, 18) sind zentrisch zur Drehmitte (19) der Pinole (9) angeordnet und weisen nach aussen gerichtete Spannflächen (20, 21) auf.

6. Drückmaschine nach einem oder mehreren der vorangegangenen Ansprüche, gekennzeichnet durch das folgende Merkmal:
m) der Reitstock weist einen separaten Antrieb (22, 23) für die Schwenkbewegung auf.

7. Drückmaschine nach einem oder mehreren der vorangegangenen Ansprüche, gekennzeichnet durch das folgende Merkmal:
n) die Endstellungen der Schwenkbewegung werden durch eine Vielzahl formschlüssiger Anschläge (24), nach Art einer Stirnverzahnung (31), bestimmt, die auf den gegeneinander zu verschwenkenden Teilen (47, 49) des Reitstocks zentrisch zu dessen Schwenkachse (25) ausgebildet ist.

8. Drückmaschine nach einem oder mehreren der vorangegangenen Ansprüche, gekennzeichnet durch das folgende Merkmal:
o) jede Pinole (9, 12) ist als Werkzeugträger ausgebildet und trägt ein Teilwerkzeug (26, 27).

9. Drückmaschine nach Anspruch 1, gekennzeichnet durch das folgende Merkmal:
p) das Oberteil (47) des Reitstocks (8) ist gegenüber dem Unterteil (49) anhebbar.

## Claims

1. Spinning lathe (1) comprising the following features,
a) several slide rests (2 .... 5)
b) a headstock (6) and at least one tailstock (8)
c) the tailstock comprises at least one freely rotatable spindle (9, 12 .... 15), axially shiftable between two positions, one of these ultimate positions being the working position and the other position being the charging and discharging position,
d) the slide rests, the headstock and the tailstock are together located on a machine frame,
e) a feeding device for the workpieces, characterized by the following features
f) the tailstock (8) is divided (47, 49), with part (47), including the spindlebearings, being rotatably supported by part (49),
g) the tailstock (8) is movable on the machine- frame (11) and connected therewith by a drive,
h) the rotatable part (47) of the tailstock forms the feeding device,

2. Spinning lathe according to claim 1, characterized by the following feature:
i) two (9, 12) or more spindles (13, 14, 15) are located on one or two tailstocks,

3. Spinning lathe according to claim 2, characterized by the following feature:
j) the freely rotatable spindles (13, 14, 15) are located on the tailstock (16) in a starshaped manner,

4. Spinning lathe according to claims 1 and 2, characterized by the following feature:
k) each of the freely rotatable spindles comprises at least one gripper for the workpiece,

5. Spinning lathe according to claim 1, characterized by the following feature:
1) the grippers (17, 18) are concentrically located with the longitudinal axis (19) of the spindle (9) and comprise outwardly directed clamping areas (20, 21),

6. Spinning lathe according to one or more of the preceeding claims, characterized by the following feature:
m) the tailstock comprises separate drive means (22, 23) for the swivelling movement,

7. Spinning lathe according to one or more of the preceeding claims, characterized by the following feature:
n) the ultimate positions of the swivelling movement are determined by a lot of shaped abutments (24), formed like teeth of a front gearing (31), concentric with the swivel axis (25) of the tailstock, protruding from the parts (47, 49) of the tailstock,

8. Spinning lathe according to one or more of the preceeding claims, characterized by the following feature:
o) each of the freely rotatable spindles (9, 12) is shaped like a toolholder and bears one part (26, 27) of the tools,

9. Spinning lathe according to claim 1, characterized by the following feature:
p) the upper part (47) of the tailstock (8) is liftable relative to the lower part (49).

## Revendications

1. Machine à repoussage comprenant plusieurs supports (2 .... 5), une poupée fixe (6) et au moins une poupée mobile (8), la poupée mobile comportant au moins une douille de poupée mobile (9, 12, 15) entraînée qui peut se déplacer dans le sens axial entre deux positions, l'une des positions d'extrémité de la douille de poupée mobile constituant la position de travail, et la machine à presser étant chargée et déchargée dans l'autre position d'extrémité, et les supports, la poupée fixe et la poupée mobile étant montés ensemble sur un même banc de machine, et un dispositif d'amenée des pièces à usiner, caractérisée en ce que la poupée mobile (8) est subdivisée (47, 49), la partie (47) étant montée, pour l'appui de la douille de poupée mobile sur palier, de manière à pouvoir pivoter, dans l'autre partie (49), la poupée mobile (8) pouvant se déplacer sur le banc de machine (11) sous l'action d'un dispositif de commande, et la partie pivotante (47) de la poupée mobile constituant un dispositif d'amenée.

2. Machine à repoussage selon la revendication 1, caractérisée en ce qu'elle comporte deux (9, 12) ou plus de deux douilles de poupée mobiles (13, 14,15) qui sont montées sur une ou deux poupées mobiles.

3. Machine à repoussage selon la revendication 2, caractérisée en ce que les douilles de poupées mobiles (13, 14, 15) sont disposées en étoile sur la poupée mobile (16).

4. Machine à repoussage selon l'une des revendications 1 ou 2, caractérisée en ce qu'à chaque douille de poupée mobile (9) entraînée est associée une griffe (17, 18) pour la pièce à usiner.

5. Machine à repoussage selon la revendication 1, caractérisée en ce que les griffes (17, 18) sont centrées par rapport au centre de rotation (19) des douilles de poupée mobile (9) et comportent des surfaces de semelle de coulisseau (20, 21) orientées vers l'extérieur.

6. Machine à repoussage selon l'une des revendications 1 à 5, caractérisée en ce que la poupée mobile comporte un dispositif d'entraînement séparé (22, 23) pour le mouvement de pivotement.

7. Machine à repoussage selon l'une des revendications 1 à 6, caractérisée en ce que les positions d'extrémité du mouvement de pivotement sont déterminées par une pluralité de butées (24), de formes adaptées, à la manière de dents frontales (31), qui sont ménagées sur les parties (47, 49) de la poupée mobile qui doivent pivoter l'une vers l'autre, de manière à être centrées par rapport à l'axe de pivotement (25) de la poupée.

8. Machine à repoussage selon l'une des revendications 1 à 7, caractérisée en ce que chaque douille de poupée mobile (9, 12) constitue un support d'outil et porte un outil partiel (26, 27).

9. Machine à repoussage selon la revendication 1, caractérisée en ce que la partie supérieure (47) de la poupée mobile (8) peut se soulever par rapport à la partie inférieure (49).
